# EUROPÄISCHE PATENTSCHRIFT

(11) **EP 1 331 315 B1**
(45) Veröffentlichungstag und Bekanntmachung des Hinweises auf die Patenterteilung: **25.10.2006**
(21) Anmeldenummer: 03000402.2
(22) Anmeldetag: 10.01.2003
(51) Int. Cl.: E03F 5/04

(54) **Ablaufvorrichtung für einen Fliesenfussboden**
Floor drain for a tiled floor
Bouche d'écoulement pour planchers à carreaux

(30) Priorität: 16.01.2002 DE 10201346
(43) Veröffentlichungstag der Anmeldung: 30.07.2003
(73) Patentinhaber: Dallmer GmbH & Co. KG, 59757 Arnsberg (DE)
(72) Erfinder: Dallmer, Johannes, 59757 Arnsberg (DE)
(74) Vertreter: Basfeld, Rainer

(56) Entgegenhaltungen:
- EP-A- 0 457 011
- EP-A- 0 763 634
- DE-A- 3 627 807
- DE-A- 3 804 596
- DE-U- 9 007 690
- DE-U- 29 922 229
- US-A- 5 299 836

## Beschreibung

Die vorliegende Erfindung betrifft eine Ablaufvorrichtung für einen Fliesenfußboden gemäß dem Oberbegriff des Anspruchs 1.

Eine Ablaufvorrichtung der vorgenannten Art ist aus der europäischen Offenlegungsschrift EP-A-0 763 634 bekannt, die ein in einen Ablauftopf einbringbares Auflagemittel beschreibt, auf das Estrich und Fliesen aufbringbar sind. Dieses Auflagemittel hat einen Flansch, der zur Mitte hin in einen fallenden Abschnitt übergehen kann, so dass das Auflagemittel als Neigungsmittel dienen kann. Das Auflagemittel kann über Rastverschlüsse mit dem Ablauftopf verbunden werden.

Eine weitere Ablaufvorrichtung ist aus der deutschen Offenlegungsschrift DE 36 27 807 A1 bekannt. Bei der darin beschriebenen Ablaufvorrichtung besteht die Ablaufeinheit aus einem Ablauftopf aus Kunststoff, der in eine Betonplatte eingegossen ist, die im eingebauten Zustand in der Draufsicht quadratisch ausgebildet ist und ein Seitenmaß von 90 cm aufweist. Auf ihrer Oberseite weist diese Betonplatte geneigte Flächen auf, die von außen nach innen, also zu der Einlauföffnung des Ablauftopfes an Höhe abnehmen. Die quadratische Betonplatte kann als Fundament für den Fliesenfußboden einer Dusche dienen. Die auf die Betonplatte aufgebrachten Fliesen weisen somit das nötige Gefälle auf, um auf die Fliesen auftreffendes Wasser zu der Wassereinlauföffnung des Ablauftopfes zu leiten.

Als nachteilig bei einem derartigen Stand der Technik erweist sich, dass die Ablaufeinheit mit der als Neigungsmittel dienenden Betonplatte eine werkseitig fest verbundene Einheit bildet, so dass die Anbringung der erfindungsgemäßen Ablaufvorrichtung vor Ort aufgrund des Gewichtes und der Sperrigkeit der Betonplatte mit erheblichen Schwierigkeiten verbunden ist.

Das der vorliegenden Erfindung zugrundeliegende Problem ist die Schaffung einer Ablaufvorrichtung der eingangs genannten Art, die variabler aufgebaut ist und eine einfachere Vor-Ort-Montage ermöglichen.

Dies wird erfindungsgemäß durch eine Ablaufvorrichtung der eingangs genannten Art mit den kennzeichnenden Merkmalen des Anspruchs 1 erreicht. Die Unteransprüche betreffen bevorzugte Weiterbildungen der Erfindung.

Gemäß dem kennzeichnenden Teil des Anspruchs 1 ist vorgesehen, dass die Neigungsmittel Standmittel umfassen, die eine Aufstellung der Neigungsmittel im Bodenbereich eines Raumes ermöglichen. Diese Standmittel können als Stützfüße ausgebildet sein. Geeignete Standmittel erlauben, dass nach erfolgter separater Installation der Ablaufeinheit die Neigungsmittel beispielsweise um die Ablaufeinheit herumgestellt werden, insbesondere ohne dass zusätzliche Verbindungsmittel für die Verbindung von Ablaufeinheit und Neigungsmitteln erforderlich sind.

Durch die nachträgliche Verbindung der Neigungsmittel mit der Ablaufeinheit wird ermöglicht, dass die Ablaufeinheit zuerst separat montiert werden kann. Daran anschließend werden die Neigungsmittel mit der Ablaufeinheit verbunden, woran anschließend die Fliesen oberhalb der Neigungsmittel angeordnet werden können.

Erfindungsgemäß kann die Ablaufeinheit einen die Wassereinlauföffnung umgebenden Einlaufkragen aufweisen.

Weiterhin können an diesem Einlaufkragen an den von der Wassereinlauföffnung abgewandten Außenseiten Gitter angebracht sein, die sich von dem Einlaufkragen in Gebrauchsstellung im wesentlichen horizontal nach außen erstrecken. Vorteilhafterweise weisen die Neigungsmittel Auflageleisten auf, die auf die Gitter aufgelegt werden können. Hierbei dienen die Gitter und die Auflageleisten als Verbindungsmittel. Durch die auf die Gitter auflegbaren Auflageleisten ergibt sich eine einfache Verbindungsmöglichkeit zwischen den Neigungsmitteln und der Ablaufeinheit. Insbesondere können dabei die Gitter und die Auflageleisten derart mit Zwischenräumen versehen sein, dass durch die Gitter hindurch Estrich auf den Boden eines Raumes aufbringbar ist.

Gemäß einer bevorzugten Ausführungsform der vorliegenden Erfindung weisen die Neigungsmittel Wabenelemente auf, die vorzugsweise von unter einem Winkel von etwa 120° zueinander stehenden Leisten gebildet werden. Auch die Wabenelemente können dabei so geformt sein, dass Estrich durch die Wabenelemente hindurch auf den Boden eines Raumes, in dem die Ablaufvorrichtung angebracht werden soll, aufgebracht werden kann. Insbesondere können dann Fliesen auf den Estrich so aufgebracht werden, dass die Neigung der von den Neigungsmitteln umfassten Wabenelemente die gewünschte Neigung des Estrichs vorgibt, so dass die auf den Estrich aufgebrachten Fliesen ebenfalls die gewünschte Neigung aufweisen.

Bei einer alternativen Ausführungsform kann vorgesehen sein, dass die Neigungsmittel Gitter aufweisen, die vorzugsweise mit dem Einlaufkragen verbindbar sind. Hierbei können die Gitter am Einlaufkragen entfallen.

Es besteht erfindungsgemäß die Möglichkeit, dass die Ablaufvorrichtung vier Neigungsmittel umfasst. Hierbei kann der Einlaufkragen einen im wesentlichen quadratischen Umriss aufweisen, wobei insbesondere auch die sich an den Einlaufkragen anschließenden Gitter einen quadratischen Außenumriss aufweisen können. Dadurch wird die Möglichkeit eröffnet, dass die vier Neigungsmittel in Gebrauchsstellung der Ablaufvorrichtung jeweils mindestens an einer der Seiten des Einlaufkragens mit quadratischem Umriss anliegen. Der Einlaufkragen der Ablaufeinheit wird somit allseitig von den Neigungsmitteln umgeben, so dass auf allen die Wassereinlauföffnung umgebenden Seiten Neigungsmittel angeordnet sind, die die gewünschte Neigung der aufzubringenden Fliesen gewährleisten.

Gemäß einer bevorzugten Ausführungsform der vorliegenden Erfindung sind der Einlaufkragen und/oder die Neigungsmittel höhenverstellbar ausgebildet. Hierbei kann vorgesehen sein, dass an der Unterseite des Einlaufkragens höhenverstellbare Stützfüße angebracht sind, insbesondere vier höhenverstellbare Stützfüße im wesentlichen in den Ecken eines Quadrates. Weiterhin kann vorgesehen sein, dass an der Unterseite der Neigungsmittel höhenverstellbare Stützfüße angebracht sind, insbesondere jeweils zwei Stützfüße an einem jeden der Neigungsmittel. Durch die Höhenverstellbarkeit des Einlaufkragens wird gewährleistet, dass die Ablaufeinheit an die lokalen Gegebenheiten angepasst werden kann. Die Höhenverstellbarkeit der Neigungsmittel gewährleistet die optimale Einstellung der Neigung im Zusammenspiel mit der Höhenverstellbarkeit des Einlaufkragens. Die Realisierung der Höhenverstellbarkeit durch höhenverstellbare Stützfüße ist eine einfache und zuverlässige Maßnahme.

Vorteilhafterweise weist der Einlaufkragen auf seiner Oberseite einen Einlaufbereich auf, der die Wassereinlauföffnung umgibt und derart in Richtung auf die Wassereinlauföffnung geneigt ist, dass auf den Einlaufkragen auftreffendes Wasser dazu veranlasst wird, in Richtung auf die Wassereinlauföffnung zu fließen. Somit wird auch im Bereich des Einlaufkragens die gewünschte Neigung der die Wassereinlauföffnung umgebenden Fläche gewährleistet.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische Ansicht einer erfindungsgemäßen Ablaufvorrichtung;
- Fig. 2: eine Schnittansicht gemäß den Pfeilen II-II in Fig. 1;
- Fig. 3: eine perspektivische vergrößerte Detailansicht der Ablaufvorrichtung gemäß Fig. 1;
- Fig. 4: eine Fig. 1 entsprechende Ansicht einer weiteren Ausführungsform einer erfindungsgemäßen Ablaufvorrichtung;
- Fig. 5: eine Fig. 2 entsprechende Ansicht der Ausführungsform gemäß Fig. 4.

Aus Fig. 1 und Fig. 3 ist ersichtlich, dass eine erfindungsgemäße Ablaufvorrichtung eine Ablaufeinheit 1 und mit dieser verbindbare Neigungsmittel 2 umfasst. Dabei ist die Ablaufeinheit 1 von vier mit ihr und miteinander verbundenen Neigungsmitteln 2 umgeben.

Die Ablaufeinheit 1 umfasst einen Ablauftopf 3, der auf seiner Oberseite eine Wassereinlauföffnung 4 mit einem diese Wassereinlauföffnung 4 umgebenden Einlaufkragen 5 aufweist. Der Einlaufkragen 5 ist ein im wesentlichen flächiges Teil mit einem rechteckigen Umriss, das auf seiner Oberseite einen flachen, leicht trichterförmigen Einlaufbereich 6 aufweist, der konzentrisch die Wassereinlauföffnung 4 umgibt und in dem Einlaufbereich 6 befindliches Wasser der Wassereinlauföffnung 4 zuführt.

Der Ablauftopf 3 weist in seinem unteren Bereich eine untere Ablauföffnung 7 auf, die strömungstechnisch mit einem Abflussrohr verbunden werden kann. Insbesondere kann die Unterseite des Ablauftopfes 3 dichtend in eine entsprechende mit einem Ablaufrohr verbundenen Aufnahme eingebracht werden.

Insbesondere aus Fig. 2 und Fig. 3 ist ersichtlich, dass an der Unterseite des Einlaufkragens 5 vier Stützfüße 8 angebracht sind, die höhenverstellbar sind. Weiterhin sind mit dem Einlaufkragen 5 von diesem nach außen ragende Gitter 9 verbunden, die, wie insbesondere auf Fig. 3 ersichtlich ist, den Einlaufkragen umlaufend umgeben. Die Gitter 9 weisen dabei in horizontaler Richtung eine Breite auf, die etwa der halben Breite des Einlaufkragens 5 entspricht.

Bei der abgebildeten Ausführungsform der vorliegenden Erfindung sind vier Neigungsmittel 2 vorgesehen, die von einer jeder der Seiten an den Einlaufkragen 5 mit quadratischem Umriss und den diesen umgebenden Gittern 9 angebracht sind. Ein jedes der Neigungsmittel 2 weist dabei zwei als Standmittel ausgebildete äußere Stützfüße 10 auf, die ebenfalls höhenverstellbar sind. Weiterhin weist ein jedes der Neigungsmittel 2 einen äußeren Rand 11 auf, an dem sich von dem äußeren Rand nach innen erstreckende Wabenelemente 12 angebracht sind. Die Wabenelemente 12 werden durch unter einem Winkel von etwa 120° miteinander verbundene stegförmige Leisten gebildet. Von dem inneren Rand der Wabenelemente 12 erstrecken sich von dem äußeren Rand 11 weg ragende Auflageleisten 13 in Richtung auf den Einlaufkragen 5. Die Auflageleisten 13 bilden zusammen mit den Gittern 9 Verbindungsmittel für die Anbringung der Neigungsmittel 2 an der Ablaufeinheit 1.

Es besteht erfindungsgemäß die Möglichkeit, dass jedes der Neigungsmittel 2 mehr als zwei, beispielsweise vier Stützfüße 10 aufweist, so das die Neigungsmittel 2, ohne durch zusätzlich Verbindungsmittel an der Ablaufeinheit 1 angebracht zu sein, auf dem Boden des Raumes um die Ablaufeinheit 1 herum aufgestellt werden können.

Im zusammengebauten Zustand der Ablaufvorrichtung liegen die Auflageleisten 13 auf den Gittern 9 auf. In dem abgebildeten Ausführungsbeispiel erstrecken sich von jedem der Neigungsmittel 2 drei parallel zueinander und beabstandet zueinander angeordnete Auflageleisten 13 in Richtung auf den Einlaufkragen 5. Hierbei weisen jeweils die beiden äußeren Auflageleisten an ihren dem Einlaufkragen 5 zugewandten Enden Ausnehmungen 14 auf, die teilweise dazu dienen, die Ecke des Einlaufkragens 5 zu umgreifen und teilweise dazu dienen, die Ränder der Enden von Auflageleisten 13 benachbarter Neigungsmittel 2 zu umgreifen.

Eine erfindungsgemäße Ablaufvorrichtung kann derart installiert werden, dass zuerst die Ablaufeinheit montiert wird. Hierzu wird beispielsweise das untere Ende des Ablauftopfes 3 dicht mit einem Ablaufrohr verbunden. Hierbei kann die Höhe der mit dem Einlaufkragen 5 verbundenen Stützfüße 8 entsprechend der räumlichen Gegebenheiten in dem Raum, in dem die Ablaufvorrichtung installiert werden soll, eingestellt werden. Daran anschließend werden die vier Neigungsmittel 2 mit ihren Auflageleisten 13 auf die Gitter 9 der Ablaufeinheit 1 aufgelegt, wobei dabei die Ecken des Einlaufkragens 5 jeweils von zwei unter einem Winkel von 90° aufeinandertreffenden Auflageleisten 13, die von zwei benachbarten Neigungsmitteln 2 ausgehen, umgriffen werden. Daran anschließend können die Höhen der mit den Neigungsmitteln 2 verbundenen Stützfüße 10 derart eingestellt werden, dass die Wabenelemente 12 und die Auflageleisten 13 eine Neigung in Richtung auf den Einlaufkragen 5 aufweisen. Daran anschließend kann beispielsweise der Boden des Raumes um den Ablauftopf 3 herum mit Estrich oder dergleichen so gefüllt werden, dass der Estrich teilweise durch die Gitter 9 und die Wabenelemente 12 nach oben hindurchragt. Daran anschließend können auf diesen Estrich im Bereich der Wabenelemente 12 und der Gitter 9 Fliesen aufgebracht werden, wobei durch die von den Neigungsmitteln 2 gewährleistete Neigung die Fliesen ein Ablaufen von auf den Fliesen befindlichem Wasser in Richtung auf den Einlaufkragen 5 und die Wassereinlauföffnung 4 garantieren.

Aus Fig. 4 und Fig. 5 ist eine weitere Ausführungsform einer erfindungsgemäßen Ablaufvorrichtung ersichtlich, bei der gleiche Teile mit gleichen Bezugszeichen versehen sind wie in Fig.1 bis Fig. 3. Bei der Ausführungsform gemäß Fig. 4 und Fig. 5 sind ebenfalls vier Neigungsmittel 2 vorgesehen. Diese Neigungsmittel 2 weisen jedoch anstelle von Wabenelementen 12 Gitter 15 auf. Diese Gitter sind beispielsweise an den Standfüßen 10 oder auch an dem äußeren Rand 11 der Neigungsmittel 2 befestigt.

Bei der Ausführungsform gemäß Fig. 4 und Fig. 5 weist der Einlaufkragen 5 kein an seiner Außenseite angebrachtes Gitter auf. Vielmehr sind die Gitter 15 der Neigungsmittel 2 direkt mit dem Einlaufkragen 5 verbunden. Zu diesem Zweck weist der Einlaufkragen 5 eine umlaufende nach oben offene Aufnahmenut 16 auf, in die innenseitige Ränder der Gitter 15 eingelegt werden können.

Bei der Ausführungsform gemäß Fig. 4 und Fig. 5 ist ein etwas anders geformter Ablauftopf 3 abgebildet. Dieser Ablauftopf entspricht jedoch hinsichtlich seiner für die vorliegende Erfindung maßgeblichen Funktion dem in Fig. 1 bis Fig. 3 abgebildeten Ablauftopf. Die Gitter 15 können insbesondere aus Draht gefertigt sein.

Es besteht erfindungsgemäß die Möglichkeit, anstelle der Gitter 15 oder der Wabenelemente 12 flächige nicht durchbrochene oder nur leicht durchbrochene Elemente zu verwenden. Diese flächigen Elemente könnten insbesondere als Hartschaumviertel oder -hälften ausgebildet werden. Diese Hartschaumviertel oder -hälften könnten insbesondere auch ohne Stützfüße bzw. ohne Höhenverstellung auskommen, indem sie einfach eine entsprechende Dicke und eine entsprechende Neigung zur Mitte hin aufweisen. Diese Hartschaumviertel oder Hartschaumhälften könnten einfach auf den die Ablauföffnung umgebenden Estrich aufgelegt werden.

Weiterhin besteht erfindungsgemäß die Möglichkeit, anstelle von Estrich auch schnell bindenden Zement oder dergleichen zu verwenden. Insbesondere könnten in dem schnell bindenden Zement auch Styroporkugeln oder dergleichen zur Schalldämmung aufgenommen sein.

Es besteht erfindungsgemäß weiterhin die Möglichkeit, dass der Ablauftopf keine nach unten weisende Ablauföffnung sondern eine zur Seite abgehende Ablauföffnung aufweist.

Weiterhin besteht erfindungsgemäß die Möglichkeit, dass der Einlaufkragen 5 keinen quadratischen Außenumriss sondern einen anders geformten Außenumriss, beispielsweise einen kreisförmigen Außenumriss aufweist.

### Bezugszeichenliste

- 1: Ablaufeinheit
- 2: Neigungsmittel
- 3: Ablauftopf
- 4: Wassereinlauföffnung
- 5: Einlaufkragen
- 6: Einlaufbereich
- 7: untere Ablauföffnung
- 8: Stützfüße an 1
- 9: Gitter
- 10: Stützfüße an 2
- 11: äußerer Rand von 2
- 12: Wabenelemente
- 13: Auflageleisten
- 14: Ausnehmung in 13
- 15: Gitter an 2
- 16: Aufnahmenut für 15

## Patentansprüche

1. Ablaufvorrichtung für einen Fliesenfußboden umfassend eine Ablaufeinheit (1), die eine Wassereinlauföffnung (4) aufweist und mit einem Abflussrohr verbunden oder verbindbar ist, sowie weiterhin umfassend Neigungsmittel (2), die als Auflagehilfe für Fliesen dienen können und im Gebrauchszustand derart um die Ablaufeinheit (1) herum angeordnet sowie geneigt sind, dass auf oberhalb der Neigungsmittel (2) angeordneten Fliesen befindliches Wasser dazu veranlasst wird, zu der Ablaufeinheit (1) zu fließen, wobei die Neigungsmittel (2) und/oder die Ablaufeinheit (1) Verbindungsmittel aufweisen, die eine Anbringung der Neigungsmittel (2) an der Ablaufeinheit (1) nach erfolgter Installation der Ablaufeinheit (1) im Bodenbereich eines Raumes erlauben, **dadurch gekennzeichnet, dass** die Neigungsmittel (2) Standmittel umfassen, die eine Aufstellung der Neigungsmittel (2) im Bodenbereich eines Raumes ermöglichen.

2. Ablaufvorrichtung nach Anspruch 1, **dadurch gekennzeichnet, dass** die Ablaufeinheit (1) einen die Wassereinlauföffnung (4) umgebenden Einlaufkragen (5) aufweist.

3. Ablaufvorrichtung nach Anspruch 2, **dadurch gekennzeichnet, dass** an den von der Wassereinlauföffnung (4) abgewandten Außenseiten des Einlaufkragens (5) Gitter (9) angebracht sind, die sich von dem Einlaufkragen (5) in Gebrauchsstellung im wesentlichen horizontal nach außen erstrecken.

4. Ablaufvorrichtung nach Anspruch 3, **dadurch gekennzeichnet, dass** die Neigungsmittel Auflageleisten (13) aufweisen, die auf die Gitter (9) aufgelegt werden können.

5. Ablaufvorrichtung nach einem der Ansprüche 1 bis 4, **dadurch gekennzeichnet, dass** die Neigungsmittel (2) Wabenelemente (12) aufweisen, die vorzugsweise von unter einem Winkel von etwa 120° zueinander stehenden Leisten gebildet werden.

6. Ablaufvorrichtung nach einem der Ansprüche 1 bis 5, **dadurch gekennzeichnet, dass** die Ablaufvorrichtung vier Neigungsmittel (2) umfasst. '

7. Ablaufvorrichtung nach einem der Ansprüche 1 oder 2, **dadurch gekennzeichnet, dass** die Neigungsmittel (2) Gitter (15) aufweisen, die vorzugsweise mit dem Einlaufkragen (5) verbindbar sind.

8. Ablaufvorrichtung nach einem der Ansprüche 2 bis 7, **dadurch gekennzeichnet, dass** der Einlaufkragen (5) einen im wesentlichen quadratischen Umriss aufweist, wobei insbesondere auch die sich an den Einlaufkragen (5) anschließenden Gitter (9) einen quadratischen Außenumriss aufweisen.

9. Ablaufvorrichtung nach Anspruch 8, **dadurch gekennzeichnet, dass** die vier Neigungsmittel (2) in Gebrauchsstellung der Ablaufvorrichtung jeweils mindestens an einer der Seiten des Einlaufkragens (5) mit quadratischem Umriss anliegen.

10. Ablaufvorrichtung nach einem der Ansprüche 2 bis 9, **dadurch gekennzeichnet, dass** der Einlaufkragen (5) und/oder die Neigungsmittel (2) höhenverstellbar ausgebildet sind.

11. Ablaufvorrichtung nach Anspruch 10, **dadurch gekennzeichnet, dass** an der Unterseite des Einlaufkragens (5) höhenverstellbare Stützfüße (8) angebracht sind, insbesondere vier höhenverstellbare Stützfüße (8) im wesentlichen in den Ecken eines Quadrates.

12. Ablaufvorrichtung nach einem der Ansprüche 10 oder 11, **dadurch gekennzeichnet, dass** die Standmittel als an der Unterseite der Neigungsmittel (2) angebrachte höhenverstellbare Stützfüße (10) ausgebildet sind, insbesondere dass jeweils zwei dieser Stützfüße (10) an einem jeden der Neigungsmittel (2) angebracht sind.

13. Ablaufvorrichtung nach einem der Ansprüche 2 bis 12, **dadurch gekennzeichnet, dass** der Einlaufkragen (5) auf seiner Oberseite einen Einlaufbereich (6) aufweist, der die Wassereinlauföffnung (4) umgibt und derart in Richtung auf die Wassereinlauföffnung (4) geneigt ist, dass auf den Einlaufkragen (5) auftreffendes Wasser dazu veranlasst wird, in Richtung auf die Wassereinlauföffnung (4) zu fließen.

## Claims

1. Drainage apparatus for a tiled floor, comprising a drainage unit (1), which has a water inlet opening (4) and is connected or connectable to a discharge pipe, and further comprising inclination means (2), which can serve as a support aid for tiles and, in the usage state, are disposed and inclined around the drainage unit (1) in such a way that water present on tiles disposed above the inclination means (2) is made to flow to the drainage unit (1), the inclination means (2) and/or the drainage unit (1) having connecting means which allow the inclination means (2) to be attached to the drainage unit (1) after the drainage unit (1) has been installed in the floor region of a room, **characterized in that** the inclination means (2) comprise standing means which enable the inclination means (2) to be erected in the floor region of a room.

2. Drainage apparatus according to Claim 1, **characterized in that** the drainage unit (1) has an inlet collar (5) surrounding the water inlet opening (4).

3. Drainage apparatus according to Claim 2, **characterized in that** attached to the outer sides of the inlet collar (5) which are facing away from the water inlet opening (4) are grilles (9), which, in the usage position, extend substantially horizontally outwards from the inlet collar (5).

4. Drainage apparatus according to Claim 3, **characterized in that** the inclination means have support bars (13), which can be placed onto the grilles (9).

5. Drainage apparatus according to one of Claims 1 to 4, **characterized in that** the inclination means (2) have honeycomb elements (12), which are preferably formed by bars standing at an angle of about 120° to one another.

6. Drainage apparatus according to one of Claims 1 to 5, **characterized in that** the drainage apparatus comprises four inclination means (2).

7. Drainage apparatus according to one of Claims 1 or 2, **characterized in that** the inclination means (2) have grilles (15) which can preferably be connected to the inlet collar (5).

8. Drainage apparatus according to one of Claims 2 to 7, **characterized in that** the inlet collar (5) has a substantially square contour, in particular the grilles (9) adjoining the inlet collar (5) also having a square external contour.

9. Drainage apparatus according to Claim 8, **characterized in that** the four inclination means (2), in the usage position of the drainage apparatus, bear respectively at least against one of the sides of the square-contoured inlet collar (5).

10. Drainage apparatus according to one of Claims 2 to 9, **characterized in that** the inlet collar (5) and/or the inclination means (2) are configured such that they are adjustable in height.

11. Drainage apparatus according to Claim 10, **characterized in that** attached to the bottom side of the inlet collar (5) are height-adjustable supporting legs (8), in particular four height-adjustable supporting legs (8), essentially in the corners of a square.

12. Drainage apparatus according to one of Claims 10 or 11, **characterized in that** the standing means are configured as height-adjustable supporting legs (10) attached to the bottom side of the inclination means (2), in particular **in that** in each case two of these supporting legs (10) are attached to each one of the inclination means (2).

13. Drainage apparatus according to one of Claims 2 to 12, **characterized in that** the inlet collar (5) has on its top side an inlet region (6), which surrounds the water inlet opening (4) and is inclined in the direction of the water inlet opening (4) such that water hitting the inlet collar (5) is made to flow in the direction of the water inlet opening (4).

## Revendications

1. Dispositif d'écoulement pour un sol carrelé, comprenant une unité d'écoulement (1), qui présente une ouverture d'entrée d'eau (4) et qui est connectée ou peut être connectée à un tube d'évacuation, et comprenant en outre des moyens d'inclinaison (2) qui peuvent servir d'appui auxiliaire pour les carrelages et qui sont disposés et inclinés dans l'état d'utilisation autour de l'unité d'écoulement (1) de telle sorte que l'eau située sur les carrelages disposés au-dessus des moyens d'inclinaison (2) puisse s'écouler vers l'unité d'écoulement (1), les moyens d'inclinaison (2) et/ou l'unité d'écoulement (1) présentant des moyens de connexion qui permettent un montage des moyens d'inclinaison (2) sur l'unité d'écoulement (1) après l'installation de l'unité d'écoulement (1) dans la région du sol d'une pièce, **caractérisé en ce que** les moyens d'inclinaison (2) comprennent des moyens de support qui permettent de poser les moyens d'inclinaison (2) dans la région du sol d'une pièce.

2. Dispositif d'écoulement selon la revendication 1, **caractérisé en ce que** l'unité d'écoulement (1) présente un rebord d'entrée (5) entourant l'ouverture d'entrée d'eau (4).

3. Dispositif d'écoulement selon la revendication 2, **caractérisé en ce que** des grilles (9) sont montées sur les côtés extérieurs du rebord d'entrée (5) opposés à l'ouverture d'entrée d'eau (4), ces grilles s'étendant essentiellement horizontalement vers l'extérieur depuis le rebord d'entrée (5) dans la position d'utilisation.

4. Dispositif d'écoulement selon la revendication 3, **caractérisé en ce que** les moyens d'inclinaison présentent des nervures d'appui (13) qui peuvent être posées sur les grilles (9).

5. Dispositif d'écoulement selon l'une quelconque des revendications 1 à 4, **caractérisé en ce que** les moyens d'inclinaison (2) présentent des éléments en nids d'abeilles (12) qui sont de préférence formés par des nervures orientées suivant un angle d'environ 120° les unes par rapport aux autres.

6. Dispositif d'écoulement selon l'une quelconque des revendications 1 à 5, **caractérisé en ce que** le dispositif d'écoulement présente quatre moyens d'inclinaison (2).

7. Dispositif d'écoulement selon l'une quelconque des revendications 1 ou 2, **caractérisé en ce que** les moyens d'inclinaison (2) présentent des grilles (15) qui peuvent de préférence être connectées au rebord d'entrée (5).

8. Dispositif d'écoulement selon l'une quelconque des revendications 2 à 7, **caractérisé en ce que** le rebord d'entrée (5) présente un contour essentiellement quadratique, les grilles (9) se raccordant au rebord d'entrée (5) présentant notamment aussi un contour extérieur quadratique.

9. Dispositif d'écoulement selon la revendication 8, **caractérisé en ce que** les quatre moyens d'inclinaison (2) s'appliquent dans la position d'utilisation du dispositif d'écoulement à chaque fois au moins contre un des côtés du rebord d'entrée (5) de contour quadratique.

10. Dispositif d'écoulement selon l'une quelconque des revendications 2 à 9, **caractérisé en ce que** le rebord d'entrée (5) et/ou les moyens d'inclinaison (2) sont réalisés de manière réglable en hauteur.

11. Dispositif d'écoulement selon la revendication 10, **caractérisé en ce que** des pieds de support (8) réglables en hauteur sont montés sur le côté inférieur du rebord d'entrée (5), notamment quatre pieds de support (8) réglables en hauteur essentiellement dans les coins d'un carré.

12. Dispositif d'écoulement selon l'une quelconque des revendications 10 ou 11, **caractérisé en ce que** les moyens de support sont réalisés sous la forme de pieds de support (10) réglables en hauteur montés sur le côté inférieur des moyens d'inclinaison (2), notamment **en ce qu'**à chaque fois deux de ces pieds de support (10) sont montés sur chacun des moyens d'inclinaison (2).

13. Dispositif d'écoulement selon l'une quelconque des revendications 2 à 12, **caractérisé en ce que** le rebord d'entrée (5) présente sur son côté supérieur une région d'entrée (6) qui entoure l'ouverture d'entrée d'eau (4) et qui est inclinée dans la direction de l'ouverture d'entrée d'eau (4) de telle sorte que l'eau arrivant sur le rebord d'entrée (5) puisse s'écouler dans la direction de l'ouverture d'entrée d'eau (4).
